# EUROPÄISCHE PATENTSCHRIFT

(11) **EP 2 715 214 B1**
(45) Veröffentlichungstag und Bekanntmachung des Hinweises auf die Patenterteilung: **18.11.2015**
(21) Anmeldenummer: 12740290.7
(22) Anmeldetag: 10.05.2012
(51) Int. Cl.: F21L 4/00, F21V 17/02, F21Y 101/02

(54) **FOKUSSIERBARE TASCHENLAMPE**
FLASHLIGHT THAT CAN BE FOCUSED
LAMPE DE POCHE À FAISCEAU FOCALISABLE

(30) Priorität: 25.05.2011 WO PCT/DE2011/001148; 15.12.2011 DE 202011109155 U
(43) Veröffentlichungstag der Anmeldung: 09.04.2014
(62) Teilanmeldung aus: 14167489.5
(73) Patentinhaber: Zweibrüder Optoelectronics GmbH & Co. KG, 42699 Solingen (DE)
(72) Erfinder: OPOLKA, Rainer, 42699 Solingen (DE)
(74) Vertreter: Vomberg, Friedhelm
(86) Internationale Anmeldenummer: PCT/DE2012/000481
(87) Internationale Veröffentlichungsnummer: WO 2012/159601

(56) Entgegenhaltungen:
- US-A- 4 286 311
- US-A- 4 398 238

## Beschreibung

Die vorliegende Erfindung betrifft eine Taschenlampe mit einem Gehäuse, einer Lichtquelle, einem Lampenkopf mit einer Vorsatzoptik, der zur Fokussierung des abgestrahlten Lichtkegels relativ zur Lichtquelle längsaxial verschiebbar ist und einer Klemmvorrichtung zur Fixierung des Lampenkopfes in einer wählbaren längsaxialen Position.

Taschenlampen sind nach dem Stand der Technik bereits bekannt. Beispielsweise wird in DE 29 50 850 C2 eine Leuchte beschrieben, die einen im Wesentlichen parallelen Lichtstrahl ausstrahlt, wenn der Leuchtkörper im Brennpunkt des Paraboloids des Reflektors steht. Der Strahl kann verändert werden, indem die Glühbirne und das Batteriegehäuse axial gegenüber dem Leuchtenkopf und dem Reflektor verschoben wird. Eine derartige axiale Verschiebung kann dadurch geschehen, dass die Zylinderhülse axial gegenüber dem Batteriegehäuse bewegt wird. Diese axiale Bewegung kann entweder durch eine einfache axiale Gleitbewegung oder durch eine Drehbewegung, zusammen mit einem Gewinde oder mit einem Schräg-Schlitz-Führungssystem geschehen, wobei beispielsweise ein schräger Schlitz im Leuchtenkopf vorgesehen ist, in den ein Stift eingreift, der am Batteriegehäuse angeordnet ist.

Nachteilig an einer solchen Taschenlampe ist jedoch, dass die Einstellung der relativen Position zwischen Lampenkopf bzw. Reflektor und Lichtquelle möglichst leichtgängig sein soll, was allerdings zur Folge hat, dass die relative Position zwischen Lampenkopf bzw. Reflektor und Lichtquelle schon bereits bei leichten Erschütterungen ungewollt verschoben werden kann, womit sich die eingestellte Fokussierung verstellt. Insbesondere bei Fahrradlampen, die im Gebrauch einer permanenten Erschütterung unterliegen, ist dieses Problem häufig zu beobachten.

Eine Taschenlampe, die fokussierbar ist und deren Larnpenkopf mittels einer Klemmvorrichtung in einer wählbaren längsaxialen Position fixierbar ist, geht aus US 4,398,238 hervor.

Es ist daher die Aufgabe der vorliegenden Erfindung eine Taschenlampe zu schaffen, die einerseits eine leichtgängige Verschiebung des Reflektors relativ zu der Lichtquelle ermöglicht und andererseits ein ungewolltes Verstellen der eingestellten Fokussierung verhindert.

Diese Aufgabe wird durch die Taschenlampe nach Anspruch 1 gelöst. Erfindungsgemäß besitzt die Klemmvorrichtung einen um die Längsachse der Taschenlampe drehbaren Klemmkörper mit mindestens einem endseitig angeordneten, in radialer Richtung schwenk- oder spreizbaren Klemmelement.

Hierdurch wird vorteilhafter Weise die Möglichkeit geschaffen, eine leichtgängige und präzise einstellbare Fokussiermechanik mit einer Fixierungsmöglichkeit des Lampenkopfes zu verbinden, so dass die eingestellte Fokusstellung nicht verstellt werden kann.

Bevorzugte Ausgestaltungen der vorliegenden Erfindung werden im Folgenden sowie in den Unteransprüchen beschrieben.

Nach einer ersten bevorzugten Ausführungsform ist eine reib- oder formschlüssige Fixierung des Lampenkopfes vorgesehen, wobei die Klemmvorrichtung vorzugsweise über eine Drehbewegung des Lampenkopfes relativ zu dem Gehäuse bedienbar ist. Somit kann die Fokusstellung einfach und präzise durch längsaxiales Verschieben des Lampenkopfes eingestellt werden, wobei die Position über eine Drehbewegung des Lampenkopfes fixiert werden kann. Beide Einstellungen können einhändig durchgeführt werden, was die Bedienbarkeit der Taschenlampe zudem erhöht. Alternativ hierzu sind auch Konstruktionen denkbar, bei denen die längsaxiale Verschiebung des Reflektors relativ zu der Lichtquelle durch eine Drehbewegung und die Fixierung durch eine längsaxiale Verschiebung des Lampenkopfes bewirkt wird. Hierzu eignet sich beispielsweise die Verwendung eines Spreizkonus.

Nach einer weiteren bevorzugten Ausführungsform der vorliegenden Erfindung gleitet das Klemmelement bei einer Drehung des Klemmkörpers auf einer Auflauffläche, die so angeordnet ist, dass das Klemmelement mit zunehmender Drehung des Klemmkörpers in radialer Richtung zunehmend verschwenkt oder gespreizt wird. Hierzu kann die Auflauffläche einerseits parallel zur Umfangslinie der Taschenlampe angeordnet und das Klemmelement verjüngend ausgebildet sein, oder die Auflauffläche ist winklig zur Umfangslinie der Taschenlampe ausgerichtet und das Klemmelement besitzt eine konstante Dicke. Selbstverständlich sind Kombinationen hiervon soweit mit abgedeckt, solange gewährleistet ist, dass die Klemmelemente mit zunehmender Drehung des Klemmkörpers in radialer Richtung hinreichend verschwenkt oder gespreizt werden, so dass sie deren Klemmfunktion erfüllen.

Im zusammengebauten Zustand der Taschenlampe umgreift der Lampenkopf die Klemmvorrichtung, so dass zwischen der Klemmvorrichtung und dem Lampenkopf ein Ringspalt entsteht. Solange das Klemmelement nicht in radialer Richtung verschwenkt oder gespreizt wird, ist der Lampenkopf längsaxial beweglich, so dass die gewünschte Fokusstellung eingestellt werden kann. Über eine Drehbewegung des Lampenkopfes wird das Klemmelement jedoch vorzugsweise derart radial verschwenkt, dass es auf die Innenmantelfläche des Lampenkopfes drückt, so dass der Lampenkopf reibschlüssig fixiert ist.

Um den Klemmkörper und mithin die Klemmelemente drehen zu können, ist nach einer bevorzugten Ausführungsform der vorliegenden Erfindung vorgesehen, dass der Klemmkörper einen Mitnehmer aufweist, der in eine Nut des Lampenkopfes eingreift, so dass der Klemmkörper durch eine Drehung des Lampenkopfes drehbar ist.

Damit die Klemmvorrichtung auch bei starken Erschütterungen die eingestellte Stellung beibehält, ist vorzugsweise die Klemmvorrichtung im Klemmzustand in eine Raststellung überführbar, wozu der Klemmkörper, insbesondere das Klemmelement, und/oder die Auflagefläche, eine Nut und/oder eine entsprechende Rastnase besitzen. Mit anderen Worten, die Klemmvorrichtung rastet bei einem bestimmten überstrichenen Drehwinkel in eine Raststellung ein, so dass der Lampenkopf sich nicht ungewollt in die nicht fixierte Stellung zurückgedreht.

Die vorliegende Erfindung ist nicht auf Klemmkörper beschränkt, die ein einziges Klemmelement besitzen, sondern es sind auch Klemrrikörper vorgesehen, die mehrere, vorzugsweise zwei, Klemmelemente aufweisen. Die Klemmkörper und insbesondere die Klemmelemente sind als Kunststoffspritzgießteile ausgebildet.

Weitere bevorzugte Ausführungsformen und konkrete Ausgestaltungen der vorliegenden Erfindung werden im Folgenden anhand der Figuren erläutert. Es zeigen:
- Fig. 1: eine schematische Darstellung einer Klernmvorrichtung in einer Draufsicht,
- Fig. 2a: eine Explosionsdarstellung einer Taschenlampe mit einem Lampenkopf und einer Klemmvorrichtung,
- Fig. 2b: eine Taschenlampe mit Klemmvorrichtung im zusammengebauten Zustand und

Nach einer konkreten Ausführungsform der vorliegenden Erfindung besitzt die Klemmvorrichtung 1 einen Klemmkörper 2, der um die Längsachse A der Taschenlampe 3 drehbar gelagert ist. Dabei liegt der Klemmkörper 1 auf einem Sockel 5 auf, auf dem in zentraler Position eine Lichtquelle, vorzugsweise eine LED 21, angeordnet ist. Ferner sind auf dem Sockel 5 zwei nierenförmige Elemente 6, 6' angeordnet, die zweierlei Funktionen erfüllen. Einerseits sind die Außenflächen der nierenförmigen Elemente 6, 6' als Auflaufflächen 7, 7' ausgebildet. Andererseits dienen die nierenförmigen Elemente 6, 6' als Abstandhalter für eine Abdeckplatte 8 (siehe Fig. 2), die die Klemmvorrichtung 1 zur Vorsatzoptik 20 abdeckt.

Der Klemmkörper 2 besteht im Wesentlichen aus einem entlang des Durchmessers der Taschenlampe 3 angeordneten Steg 9, wobei zur Durchführung der LED 21 eine zentrale Ausnehmung 10 vorgesehen ist. An dem Steg 9 sind in radialer Richtung zwei Klemmelemente 11, 11' schwenkbar angeordnet, die in Anlage mit den Auflaufflächen 7, 7' sind. Darüber hinaus besitzt der Klemmkörper 2 einen radial abstehenden Mitnehmer 12, der im zusammengebauten Zustand in eine Nut 13 des Lampenkopfes 14 eingereift. Im dargestellten Ausführungsbeispiel entsteht zwischen dem Lampenkopf 14 und dem Gehäuse 16 bzw. dem Sockel 5 ein Ringspalt 17, so dass der Lampenkopf 14 in längsaxialer Richtung (Pfeil 4) verschoben werden kann.

Sofern der Lampenkopf 14 jedoch im Uhrzeigersinn (Pfeil 18) gedreht wird, pressen sich die Klemmelemente 11, 11' gegen die Zylinderinnenmantelfläche des Lampenkopfes 14, da die Klemmelemente 11, 11' eine zunehmend größere Dicke 15, 15' besitzen, so dass sie von den nierenförmigen Elementen 6, 6' nach außen gedrückt werden und den Ringspalt 17 bereichsweise schließen. Die Kraft, mit der die Klemmelemente 11, 11' auf die Innenmantelfläche des Lampenkopfes 14 drücken, ist groß genug, um diesen reibschlüssig zu fixieren. Damit die Klemmvorrichtung 1 nicht in die in Fig. 1 dargestellte nicht fixierte Stellung ungewollt zurück fällt, besitzen die Rastelemente 11, 11' Rastnasen 19, 19', die zusammen mit den nierenförmigen Elementen 6, 6' eine eingerastete Position bilden. Somit kann die fixierte Stellung nur durch aktives Zurückdrehen des Lampenkopfes 14 und mithin des Klemmkörpers 2 verlassen werden.

Fig. 2a zeigt eine Explosionsdarstellung einer Taschenlampe 3 mit dem Gehäuse 16, dem Lampenkopf 14, dem Sockel 5, dem Klemmkörper 2 sowie der Abdeckplatte 8.

Im zusammengebauten Zustand (siehe Fig. 2b) ist die Klemmvorrichtung 1 bzw. der Klemmkörper 2 zwischen dem Sockel 5 und der Abdeckplatte 8 gelagert.

Die Funktionsweise der vorliegenden Taschenlampe ist anhand der Schnittansicht der Fig. 3 zu erkennen. Das Taschenlampengehäuse 16 besitzt an seinem vorderen Ende einen Sockel 5, der mit der Abdeckplatte 8 beabstandet verbunden ist. Zwischen der Abdeckplatte 8 und dem Sockel 5 ist die Klemmvorrichtung 1 mit den Klemmelementen 11, 11' angeordnet. Taschenlampengehäuse 16, Sockel 5, Klemmvorrichtung 1 und Abdeckplatte 8 werden von dem Lampenkopf 14 umgriffen, an dessen Stirnseite eine Vorsatzoptik 20 angeordnet ist. In der nicht fixierten Stellung kann der Lampenkopf 14 längsaxial bezüglich der LED 21 verschoben werden, womit die gewünschte Fokuseinstellung gewählt werden kann. Bei einer Drehung des Lampenkopfes 14 (in Pfeilrichtung 18) um die Längsachse A der Taschenlampe werden die Klemmelemente 11, 11' derart gegen die Zylinderinnenmantelfläche des Lampenkopfes 14 gedrückt, dass eine längsaxiale Verschiebung (Pfeil 17) wirksam verhindert ist. In diesem Zustand kann sich die eingestellte Fokusstellung nicht ungewollt verstellen.

### Bezugszeichenliste

- A: Längsachse der Taschenlampe
- 1: Klemmvorrichtung
- 2: Klemmkörper
- 3: Taschenlampe
- 4: längsaxiale Richtung
- 5: Sockel
- 6, 6': nierenförmige Elemente
- 7, 7': Auflauffläche
- 8: Abdeckplatte
- 9: Steg

- 10: Ausnehmung
- 11, 11': Klemmelemente
- 12: Mitnehmer
- 13: Nut
- 14: Lampenkopf
- 15, 15': Dicke der Klemmelemente
- 16: Gehäuse
- 17: Ringspalt
- 18: Uhrzeigersinn
- 19, 19': Rastnase

- 20: Vorsatzoptik
- 21: LED

## Patentansprüche

1. Taschenlampe mit einem Gehäuse (16), einer Lichtquelle, einem Lampenkopf (14) mit einer Vorsatzoptik (20), der zur Fokussierung des abgestrahlten Lichtkegels relativ zur Lichtquelle längsaxial verschiebbar ist, und einer Klemmvorrichtung (1) zur Fixierung des Lampenkopfes (14) in einer wählbaren längsaxialen Position,
**dadurch gekennzeichnet, dass**
die Klemmvorrichtung (1) einen um die Längsachse der Taschenlampe (3) drehbaren Klemmkörper (2) mit mindestens einem endseitig angeordneten, in radialer Richtung schwenk- oder spreizbaren Klemmelement (11, 11') besitzt.

2. Taschenlampe nach Anspruch 1, **gekennzeichnet durch** eine reib- oder formschlüssige Fixierung des Lampenkopfes (14), wobei die Klemmvorrichtung (1) vorzugsweise über eine Drehbewegung des Lampenkopfes (14) bedienbar ist.

3. Taschenlampe nach Anspruch 1, **dadurch gekennzeichnet, dass** das Klemmelement (11, 11') bei einer Drehung des Klemmkörpers (2) auf einer Auflauffläche (7, 7') gleitet, die so angeordnet ist, dass das Klemmelement (11, 11') mit zunehmender Drehung des Klemmkörpers (2) in radialer Richtung zunehmend verschwenkt oder gespreizt wird.

4. Taschenlampe nach Anspruch 3, **dadurch gekennzeichnet, dass**
a) die Auflauffläche (7, 7') parallel zur Umfangslinie der Taschenlampe (3) angeordnet ist und das Klemmelement (11, 11') verjüngend ausgebildet ist, oder
b) die Auflauffläche (7, 7') winkelig zur Umfangslinie der Taschenlampe (3) ausgerichtet ist und das Klemmelement (11, 11') eine konstante Dicke (15) besitzt.

5. Taschenlampe nach einem der Ansprüche 1 bis 4, **dadurch gekennzeichnet, dass** das Klemmelement (11, 11') bei seiner radialen Verschwenkung derart auf die Innenmantelfläche des Lampenkopfes (14) drückt, dass der Lampenkopf (14) reibschlüssig gelagert ist.

6. Taschenlampe nach einem der Ansprüche 1 bis 5, **dadurch gekennzeichnet, dass** der Klemmkörper (2) einen Mitnehmer (12) aufweist, der in eine Nut (13) des Lampenkopfes (14) eingreift, so dass der Klemmkörper (2) durch eine Drehung des Lampenkopfes (14) drehbar ist.

7. Taschenlampe nach einem der Ansprüche 1 bis 6, **dadurch gekennzeichnet, dass** die Klemmvorrichtung (1) im Klemmzustand in eine Raststellung überführbar ist, wozu der Klemmkörper (2), insbesondere das Klemmelement (11, 11'), und/oder die Auflauffläche (7, 7') eine Nut (13) und/oder eine entsprechende Rastnase (19, 19') besitzt.

## Claims

1. A flashlight having a casing (16), a light source and a lamp head (14) with a lens attachment (20), which can be displaced longitudinally axially relative to the light source in order to focus the emitted cone of light and a clamping device (1) for fixing the lamp head in a selectable longitudinal axial position,
**characterized in that,**
the clamping device (1) has a clamping body (2), which can turn about the longitudinal axis of the flashlight (3), with at least one clamping element (11,11') pivotable or expendable in radial orientation arranged at the end.

2. Flashlight according claim 1, **characterized by** fixing the lamp head (14) with a frictional or positive connection, whereby the clamping device (1) can be operated by a turning movement of the lamp head (14).

3. Flashlight according claim 1, **characterized in that**, when the clamping body (2) is turned, the clamping element (11, 11') slides on an upward-sloping surface (7, 7') that is arranged such that the clamping device (11, 11') is pivoted or expanded more and more radially as the clamping body (2) is turned more and more.

4. Flashlight according claim 3, **characterized in that**
a) the upward-sloping surface (7, 7') is arranged parallel to the perimeter of the flashlight (3) and the clamping element (11, 11') is designed so that it tapers, or
b) the upward-sloping surface (7, 7') is oriented at an angle to the perimeter of the flashlight (3) and the clamping element (11, 11') has a constant thickness (15).

5. Flashlight according to one of the claims 1 to 4, **characterized in that**, when it is pivoted, the clamping element (11, 11') pushes against the inner shell surface of the lamp head (14) in such a way that the lamp head (14) is mounted with a frictional connection.

6. Flashlight according to one of the claims 1 to 5, **characterized in that**, the clamping body (2) has a catch (12) that engages in a groove (13) of the lamp head (14) so that the clamping body (2) can be turned by turning the lamp head (14).

7. Flashlight according to one of the claims 1 to 6, **characterized in that**, in the clamped state the clamping device (1) can be transferred into a locking position, for which purpose that clamping body (2), in particularly the clamping element (11,11'), and/or the upward-sloping surface (7, 7') have a groove (13) and/or a corresponding locking lug (19, 19').

## Revendications

1. Lampe de poche comprenant un boîtier (16), une source de lumière, une tête de lampe (14) ayant une optique auxiliaire (20), qui, pour focaliser le cône de lumière émis, est déplaçable suivant la direction de l'axe longitudinal par rapport à la source de lumière, ainsi qu'un dispositif de serrage (1) pour la fixation de la tête de lampe (14) dans une position choisissable suivant l'axe longitudinal,
**caractérisée par le fait que** ledit dispositif de serrage (1) possède un corps de serrage (2) tournant autour de l'axe longitudinal de la lampe de poche (3) et ayant au moins un élément de serrage (11, 11') disposé à l'extrémité et apte à être pivoté ou écarté dans la direction radiale.

2. Lampe de poche selon la revendication 1, **caractérisée par** une fixation entraînée par friction ou à engagement positif de la tête de lampe (14), ledit dispositif de serrage (1) pouvant être manoeuvré de préférence par l'intermédiaire d'un mouvement rotatif de la tête de lampe (14).

3. Lampe de poche selon la revendication 1, **caractérisée par le fait que**, lors d'une rotation du corps de serrage (2), ledit élément de serrage (11, 11') glisse sur une surface formant rampe (7, 7') qui est disposée de telle manière que, plus le corps de serrage (2) est tourné, plus ledit élément de serrage (11, 11') est pivoté ou écarté dans la direction radiale.

4. Lampe de poche selon la revendication 3, **caractérisée par le fait que**
a) ladite surface formant rampe (7, 7') est disposée parallèlement à la ligne circonférentielle de la lampe de poche (3) et ledit élément de serrage (11, 11') est réalisé de manière à se rétrécir, ou
b) ladite surface formant rampe (7, 7') est orientée de façon angulaire par rapport à la ligne circonférentielle de la lampe de poche (3) et ledit élément de serrage (11, 11') présente une épaisseur (15) constante.

5. Lampe de poche selon l'une quelconque des revendications 1 à 4, **caractérisée par le fait que** ledit élément de serrage (11, 11'), lors de son pivotement radial, pousse contre la nappe intérieure de la tête de lampe (14) de telle sorte que la tête de lampe (14) est logée par friction.

6. Lampe de poche selon l'une quelconque des revendications 1 à 5, **caractérisée par le fait que** ledit corps de serrage (2) présente un entraîneur (12) qui s'engage dans une rainure (13) de la tête de lampe (14) de sorte que le corps de serrage (2) peut être tourné par une rotation de la tête de lampe (14).

7. Lampe de poche selon l'une quelconque des revendications 1 à 6, **caractérisée par le fait que**, en état de serrage, on peut faire passer le dispositif de serrage (1) dans une position d'arrêt ce pour quoi le corps de serrage (2), en particulier l'élément de serrage (11, 11'), et/ou la surface formant rampe (7, 7') présente une rainure (13) et/ou un nez d'arrêt (19, 19') correspondant.
